# EUROPÄISCHE PATENTSCHRIFT

(11) **EP 2 304 220 B1**
(45) Veröffentlichungstag und Bekanntmachung des Hinweises auf die Patenterteilung: **11.07.2012**
(21) Anmeldenummer: 09757358.8
(22) Anmeldetag: 21.04.2009
(51) Int. Cl.: F02M 59/44

(54) **HOCHDRUCKPUMPE**
HIGH-PRESSURE PUMP
POMPE A HAUTE PRESSION

(30) Priorität: 03.06.2008 DE 102008002169
(43) Veröffentlichungstag der Anmeldung: 06.04.2011
(73) Patentinhaber: Robert Bosch GmbH, 70442 Stuttgart (DE)
(72) Erfinder: MAGEL, Hans-Christoph, 72764 Reutlingen (DE)
(86) Internationale Anmeldenummer: PCT/EP2009/054737
(87) Internationale Veröffentlichungsnummer: WO 2009/146975

(56) Entgegenhaltungen:
- EP-A- 1 348 868
- WO-A-03/076807
- DE-A1- 19 914 713
- US-A- 5 899 136

## Beschreibung

Die Erfindung betrifft eine Hochdruckpumpe für eine Kraftstoffeinspritzvorrichtung einer Brennkraftmaschine nach dem Oberbegriff des Anspruchs 1.

Eine solche Hochdruckpumpe ist durch die US-A-5 899 136 bekannt. Diese Hochdruckpumpe weist einen in einem Führungsstück axial geführten Pumpenkolben und einen Pumpenkopf auf. Das Führungsstück, der Pumpenkolben und der Pumpenkopf begrenzen einen Arbeitsraum, der in Verbindung mit einem Zulauf und einem Abgang für den zu fördernden Kraftstoff steht. Der Pumpenkolben ist zusätzlich in einer Führungshülse geführt, die in dem Arbeitsraum derart angeordnet ist, dass der bei Betrieb der Pumpe im Arbeitsraum vorherrschende Arbeitsdruck an der Außenumfangsfläche und an der dem Pumpenkopf zugewandten Stirnfläche der Führungshülse anliegt- Die Führungshülse muss dabei mittels zusätzlicher Maßnahmen in axialer Richtung verspannt werden und eventuell zwischen dem Pumpenkolben und der Führungshülse auftretende Leckage kann in andere Teile der Hochdruckpumpe gelangen.

### Vorteile der Erfindung

Die erfindungsgemäße Hochdruckpumpe mit den Merkmalen des Anspruchs 1 hat demgegenüber den Vorteil, dass die Führungshülse auf einfache Weise in axialer Richtung abgestützt ist und eventuell zwischen dem Pumpenkolben und der Führungshülse auftretende Leckage zuverlässig gesammelt und abgeführt werden kann. Zur Ausbildung des Leckageraums kann eine an der Stirnfläche der Führungshülse außenseitig angeordnete Beißkante beitragen. Wird hierzu nämlich die Stirnfläche konisch verlaufend ausgeführt oder erhält einen Freischnitt, ergibt sich zusammenwirkend mit einer ebenen Anlagefläche am Führungsstück ein Hohlraum, der als Leckageraum genutzt werden kann. Darüber hinaus kann ein Leckageraum auch durch eine entsprechende stirnseitige Ausnehmung in der Führungshülse und/oder in dem Führungsstücks hergestellt werden. Der Leckageraum fängt etwaigen über den Dichtspalt zwischen Pumpenkolben und Führungshülse austretenden Kraftstoff auf. Dabei liegt an der den Leckageraum begrenzenden Stirnffäche der Führungshülse ein geringerer Druck als an den den Arbeitsraum begrenzenden Oberflächen an. Es ist somit sichergestellt, dass die Führungshülse in dichtender Anlage mit dem Führungsstück gehalten wird.

Vorteilhafte Ausgestaltungen und Weiterbildungen der erfindungsgemäßen Hochdruckpumpe sind in den abhängigen Ansprüchen angegeben.

Nach einer bevorzugten Ausführungsform wird die dem Pumpenkopf zugewandte Stirnfläche der Führungshülse zusätzlich von der Federkraft einer Feder beaufschlagt. Die Feder kann beispieilsweise eine zwischen der Stirnfläche der Führungshülse und dem Pumpenkopf angeordnete Schrauben- oder Tellerfeder sein. Die zusälzliche Federkraft stellt den erforderlichen Anpressdruck der Führungshülse am Führungsstück während des Betriebes der Pumpe sicher.

Alternativ oder ergänzend kann die dem Pumpenkopf abgewandte Stirnfläche bzw. die dem Führungsstück zugewandte Stirnfläche der Führungshülse mit einer Beißkante versehen sein, die eine kreis oder ringförmige, am Führungsstück anliegende Dichtkante ausbildet. Hierzu ist die dem Führungsstück zugewandte Stirnfläche der Führungshülse bevorzugt konisch verlaufend ausgebildet, wobei weiterhin bevorzugt die Beißkante außenseitig, d.h. an der den Arbeitsraum begrenzenden Außenunfangsfläche der Führungshülse angeordnet ist- Dic Anordnung einer Beißkante beisitzt den Vorteil, dass der Anlagebereich auf eine kreis- oder ringförmige Fläche reduziert wird, wodurch die Flächenpressung im Anlagebereich erhöht wird. Die Flächenpressung wird vorzugsweise so hoch gewählt, dass sie zu einer geringfügigen Verformung wenigstens einer Anlagefläche führt, wodurch eine noch größere Dichtigkeit gewährleistet wird.

Weiterhin bevorzugt weist der Pumpenkopf einen in den Arbeitsraum hineinragenden, zylinderförmigen Ansatz auf, au dessen Außenumfangsfläche der bei Betrieb der Pumpe im Arbeitsraum vorherrschende Arbeitsdruck anliegt. Vorzugsweise ist ferner in dem zylinderförmigen Ansatz des Pumpenkopfes der Zulauf und/oder der Abgang für den zu fördernden Kraftstoff angeordnet. Die vorgeschlagene Ausbildung des Pumpenkopfes mit einem zylinderförmigen in den Arbeitsraum hineinragenden Ansatz bewirkt, dass trotz der vorzugsweise hierin angeordneten Zulauf-und/oder Abgangsbohrungen eine erhöhte Festigkeit des Pumpenkopfes erzielt wird. Denn aufgrund der Bohrungsverschneidungen stellt der Pumpenkopf eine Schwachstelle im Hinblick auf die Druckfestigkeit der Pumpe der, die in der Regel einer Erhöhung des Arbeitsdruckes im Wege steht. Durch die am zylinderförmigen Ansatz des Pumpenkopfes anliegenden Drunkverhältnisse werden jedoch Druckspannungen im Material bewirkt, dank derer die Bohrungsverschneidungen nicht mehr zu einem Festigkeitsproblem führen. Es können daher ohne Weiteres sowohl die Zugangsbohrung, als auch die Abgangsbohrung in diesem Bereich ausgeführt werden. Die Größe der Stirnfläche des zylinderförmigen Ansatzes des Pumpenkopfes bestimmt die wirksame Fläche und damit die Druckkraft, mit der diese Fläche bei Betrieb der Pumpe im Förderhub beaufschlagt wird. Über die Größe der Stirnfläche kann daher das Spannungsverhältnis im Material beeinflusst werden, so dass es sich positiv auf die Festigkeit dieses Bereiches auswirkt.

Gleichwohl hinsichtlich der Ausbildung der Zulauf- und der Abgangsbohrung im Pumpenkopf insbesondere bei Ausbildung eines zylinderförmigen Ansatzes keine Bedenken bestehen, kann auch lediglich der Abgang im Pumpenkopf oder dem zylinderförmigen Ansatz des Pumpenkopfes angeordnet sein und der zu fördernde Kraftstoff dem Arbeitsraum über eine Bohrung in dem Führungsstück und über den Leckageraum zugeführt werden. Die Bohrung im Führungsstück ist derart angeordnet, dass sie in den Leckageraum, der zwischen Führungshülse und Führungsstück ausgebildet ist, mündet. Sie ersetzt somit eine im Pumpenkopf ausgebildete Zulaufbohrung, so dass durch Verzicht auf eine solche Bohrung die Festigkeit des Pumpenkopfes weiterhin erhöht werden kann. Mit Zuleitung des Kraftstoffes steigt der hydraulische Druck im Leckageraum bis die Führungshülse aus ihrem am Führungsstück anliegenden, ursprünglich dichtenden Sitz gehoben wird. Der Kraftstoff kann nunmehr über den Leckageraum in den Arbeitsraum gelangen. Die Führungshülse ist somit gleichsam als Füllventil ausgebildet. In der Saugphase der Pumpe fällt der Druck der Pumpe im Arbeitsraum unterhalb des Druckes im Leckageraum und das Ventil öffnet sich. Sofern die als Ventil ausgebildete Führungshülse zusätzlich durch Federkraft in ihrem Ventilsitz gehalten wird, ist die Federkraft derart zu bemessen, dass ein Öffnen des Ventil in der Saugphase gewährleistet ist. Der Öffnungsdruck kann über den Dichtsitz der Führungshülse und die Federkraft eingestellt werden.

Alternativ kann anstelle einer Bohrung im Führungsstück der zu fördernde Kraftstoff dem Arbeitsraum über im Führungsbereich des Führungsstücks ausgebildete Strömungskanäle und über den Leckageraum zugeführt werden. Die Strömungskanäle münden in den Leckageraum, von wo aus der Kraftstoff mit steigendem Druck, der ein Anheben der Führungshülse bewirkt, in den Arbeitsraum gelangt. Die Wirkungsweise entspricht somit der vorstehend im Zusammenhang mit einer im Führungsstück angeordneten Zulaufbohrung genannten. In beiden Fällen bildet die Führungshülse zugleich ein Füllventil aus, das im Förderhub den Leckageraum gegenüber dem Arbeitsraum dichtend abschließt und im Sauhub die Zuleitung des Kraftstoffs über den Leckageraum ermöglicht. Zugleich verhindert die Führungshülse eine Aufweitung des Dichtspaltes zwischen ihr und dem Pumpenkolben, so dass auch bei Erhöhung des Arbeitsdruckes eine Zunahme der Leckageverluste verhindert wird. Im Zulaufpfad kann eine Zumesseinheit vorgesehen sein, um eine Regelung der Fördermenge der Pumpe zu ermöglichen.

Konkrete Ausführungsformen der Erfindung werden nachfolgend anhand der Zeichnungen näher erläutert. Es zeigen:
Fig. 1 einen schematischen Längsschnitt durch eine erste Ausführungsform und
Fig. 2 einen schematischen Längsschnitt durch eine zweite Ausführungsform.

Beiden Ausführungsformen gemein ist, dass das Führungsstück 1, der Pumpenkolben 2 und der Pumpenkopf 3 einen Arbeitsraum 4 begrenzen, in dem eine separate, den Pumpenkolben 2 dicht umschließende Führungshülse 7 eingesetzt ist. Die dem Führungsstück 1 zugewandte Stirnfläche der Führungshülse 7 liegt dabei am Boden des Führungsstücks 1 an. Durch den im Arbeitsraum 4 bei Betrieb der Pumpe vorherrschenden Arbeitsdruck wird die Führungshülse 7 in dichtender Anlage mit dem Führungsstück 2 gehalten. Eine zwischen der Führungshülse 7 und dem Pumpenkopf 3 angeordnete Feder 8 bewirkt einen zusätzlichen Anpressdruck. Bei der Ausführung entsprechend Fig. 1 handelt es sich um eine Tellerfeder 8 , während bei der Ausführung entsprechend Fig. 2 eine Schraubenfeder ihren Einsatz findet. Der Antrieb der Hochdruckpumpe erfolgt bei beiden Ausführungsbeispielen über einen um eine Welle rotierenden Exzenter 14, auf dem eine mit dem Pumpenkolben 2 verbundene Rolle 15 abläuft. Zur Rückstellung des Pumpenkolbens 2 ist dieser ebenfalls federbelastet.

Die Führungshülse 7 führt bei beiden Ausführungsformen dazu, dass einer Aufweitung des Dichtspaltes zwischen Pumpenkolben 2 und Führungshülse 7 dadurch entgegen gewirkt wird, dass an der Außenumfangseite der Führungshülse 7 ebenfalls der bei Betrieb der Pumpe im Arbeitsraum vorherrschende Arbeitsdruck anliegt und somit den an der Innenumfangsfläche anliegenden Arbeitsdruck zumindest teilweise kompensiert. Sollten dennoch Kraftstoff über den Dichtspalt zwischen Pumpenkolben 2 und Führungshülse 7 austreten, wird dieser in einem zwischen Führungshülse 7 und Führungsstück 1 ausgebildeten Leckageraum 10 aufgefangen. Zur Ausbildung des Leckageraumes 10 ist die dem Führungsstück 1 zugewandte Stirnfläche der Führungshülse 7 konisch verlaufend ausgebildet, so dass außenumfangseitig an der Stirnfläche eine ringförmige Beißkante 9 als Dichtkante ausgebildet wird. Diese schließt den Leckageraum 10 gegenüber dem Arbeitsraum 4 dichtend ab. Die Ausbildung einer Beißkante 9 ist nicht zwingend erforderlich, erhöht jedoch den Anpressdruck im Anlagebereich und damit die Dichtigkeit dieses Bereiches.

Ob mit oder ohne Ausbildung einer Beißkante besteht die Führungshülse 7 im Wesentlichen aus einem einfachen Rohrkörper, der leicht und damit kostengünstig herstellbar ist. Die einfache geometrische Form erlaubt ferner die Verwendung hochfester Materialien, die schwer zu bearbeiten sind und daher bei der Ausbildung komplizierter Bauformen häufig keine Verwendung finden.

Das in Fig. 1 dargestellte Beispiel einer erfindungsgemäßen Hochdruckpumpe weist einen Zulauf und einen Abgang 5, 6 für den zu fördernden Kraftstoff im Pumpenkopf 3 auf. Um trotz der Bohrungen die Festigkeit des Pumpenkopfes 3 zu erhöhen, weist dieser einen zylinderförmigen Ansatz 11 auf, der in den Arbeitsraum 4 hineinragt und an dessen Außenumfangsfläche der bei Betrieb der Pumpe im Arbeitraum vorherrschende Arbeitsdruck anliegt. Die Feder 8 stützt sich dabei gegen die Stirnfläche des zylinderförmigen Ansatzes 11 ab.

Im Unterschied zum Beispiel der Fig. 1 weist der Pumpenkopf 3 des Ausführungsbeispiels der Fig. 2 lediglich einen Abgang 6 auf. Dadurch weist letzterer bereits eine höhere Festigkeit auf. Zudem wird nicht die Stirnfläche des zylinderförmigen Absatzes 11 des Pumpenkopfes 3 mittels der Feder 8 belastet, sondern ein gegenüber dem zylinderförmigen Ansatz 11 zurückliegender Bereich. Der Zulauf des Kraftstoffes erfolgt vorliegend über einen in den Leckageraum 10 mündende Bohrung 12 im Führungsstück 1. Alternativ (nicht dargestellt) können anstelle der Zulaufbohrung auch mehrere sich axial erstreckende und in den Leckageraum 10 mündende Strömungskanäle im Führungsbereich 13 des Führungsstücks 1 vorgesehen werden.

Jede beliebige Kolbenpumpe kann entsprechend der vorstehend beschriebenen Erfindung ausgeführt werden. Die erfindungsgemäßen Vorteile sind daher bei allen Kolbenpumpentypen, wie beispielsweise der Ein- oder Mehrkolbenpumpe, der Reihenpumpe, der V-Pumpe, der Axialkolbenpumpe, nutzbar. Der Aufbau der Pumpe setzt sich im Wesentlichen aus grundsätzlich bekannten, nach konventionellen Fertigungsverfahren hergestellten Komponenten zusammen. Die Kosten können somit gering gehalten werden.

## Patentansprüche

1. Hochdruckpumpe für eine Kraftstoffeinspritzvorrichtung einer Brennkraftmaschine mit einem in einem Führungsstück (1) axial geführten Pumpenkolben (2) und einem Pumpenkopf (3), wobei das Führungsstück (1), der Pumpenkolben (2) und der Pumpenkopf (3) einen Arbeitsraum (4) begrenzen, der in Verbindung mit einem Zulauf (5) und/oder einem Abgang (6) für den zu fördernden Kraftstoff steht, wobei der Pumpenkolben (2) zusätzlich in einer Führungshülse (7) geführt ist, die in dem Arbeitsraum (4) derart angeordnet ist, dass der bei Betrieb der Pumpe im Arbeitsraum (4) vorherrschende Arbeltsdruck an der Außenumfangsfläche und an der dem Pumpenkopf (3) zugewandten Stirnfläche der Führungshülse (7) anliegt, **dadurch gekennzeichnet, dass** die Führungshülse (7) mit einer Stirnfläche an einem Boden des Führungsstücks (1) anliegt und dass zwischen der dem Führungsstück (1) zugewandten Stirnfläche der Führungshülse (7) und dem Führungsstück (1) ein Leckageraum (10) ausgebildet ist

2. Hochdruckpumpe nach Anspruch 1, **dadurch gekennzeichnet, dass** die dem Pumpenkopf (3) zugewandte Stirnfläche der Führungshülse (7) zusätzlich von der Federkraft einer Feder (8) beaufschlagt wird.

3. Hochdruckpumpe nach Anspruch 1 oder 2, **dadurch gekennzeichnet, dass** die dem Führungsstück (1) zugewandte Stirnfläche der Führungshälse (7) mit einer Beißkante (9) versehen ist, die eine kreis- oder ringförmige, am Führungsstück (1) anliegende Dichtkante bildet.

4. Hochdruckpumpe nach einem der Anspruche 1 bis 3, **dadurch gekennzeichnet, dass** der Pumpenkopt (3) einen in den Arbeitsraum (4) hineinragenden, zylinderförmigen Ansatz (11) aufweist, an dessen Außenumfangsfläche der bei Betrieb der Pumpe im Arbeitsraum (4) vorherrschende Arbeitsdruck anliegt.

5. Hochdruckpumpe nach Anspruch 4, **dadurch gekennzeichnet, dass** in dem zylinderförmigen Ansatz (11) des Pumpenkopfes (3) der Zulauf (5) und/oder der Abgang (6) für den zu fördernden Kraftstoff angeordnet ist

6. Hochdruckpumpe nach einem der Ansprüche 1 bis 5, **dadurch gekennzeichnet, dass** lediglich der Abgang (6) im Pumpenkopf (3) oder dem zylinderförmigen Ansatz (11) des Pumpenkopfes (3) angeordnet ist und der zu fördernde Kraftstoff dem Arbeitsraum (4) über eine Bohrung (12) in dem Führungsstück (1) und über den Leckageraum (10) zugeführt wird, wobei die Führungshülse (7) als Füllventil dient.

7. Hochdruckpumpe nach einem der Ansprüche 1 bis 5, **dadurch gekennzeichnet, dass** lediglich der Abgang (6) im Pumpenkopf (3) oder dem zylinderförmigen Ansatz (9) des Pumpenkopfes (3) angeordnet ist und der zu fördernde Kraftstoff dem Arbeitsraum (4) über im Führungsbereich (13) des Führungsstücks (1) ausgebildete Strömungskanäle und über den Leckageraum (10) zugeführt wird, wobei die Führungshülse (7) als Füllventil dient.

8. Hochdruckpumpe nach einem der Ansprüche 1 bis 7, **dadurch gekennzeichnet, dass** im Zulaufpfad eine Zumesseinheit zur Regelung der Pumpenfördermenge vorgesehen ist.

## Claims

1. High-pressure pump for a fuel injection device of an internal combustion engine, having a pump piston (2) which is guided axially in a guide piece (1) and having a pump head (3), wherein the guide piece (1), the pump piston (2) and the pump head (3) delimit a working chamber (4) which is connected to an inlet (5) and/or an outlet (6) for the fuel to be delivered, wherein the pump piston (2) is additionally guided in a guide sleeve (7) which is arranged in the working chamber (4) such that the working pressure which prevails in the working chamber (4) during the operation of the pump acts on the outer circumferential surface, and on that end surface which faces towards the pump head (3), of the guide sleeve (7), **characterized in that** the guide sleeve (7) bears with an end surface against a base of the guide piece (1), and **in that** a leakage chamber (10) is formed between the guide piece (1) and that end surface of the guide sleeve (7) which faces towards the guide piece (1).

2. High-pressure pump according to Claim 1, **characterized in that** that end surface of the guide sleeve (7) which faces towards the pump head (3) is additionally acted on by the spring force of a spring (8).

3. High-pressure pump according to Claim 1 or 2, **characterized in that** that end surface of the guide sleeve (7) which faces toward the guide piece (1) is provided with a biting edge (9) which forms a circular or annular sealing edge which bears against the guide piece (1).

4. High-pressure pump according to one of Claims 1 to 3, **characterized in that** the pump head (3) has a cylindrical projection (11) which projects into the working chamber (4) and the outer circumferential surface of which is acted on by the working pressure prevailing in the working chamber (4) during operation of the pump.

5. High-pressure pump according to Claim 4, **characterized in that** the inlet (5) and/or the outlet (6) for the fuel to be delivered are/is arranged in the cylindrical projection (11) of the pump head (3).

6. High-pressure pump according to one of Claims 1 to 5, **characterized in that** only the outlet (6) is arranged in the pump head (3) or in the cylindrical projection (11) of the pump head (3), and the fuel to be delivered is supplied to the working chamber (4) via a bore (12) in the guide piece (1) and via the leakage chamber (10), wherein the guide sleeve (7) serves as a filling valve.

7. High-pressure pump according to one of Claims 1 to 5, **characterized in that** only the outlet (6) is arranged in the pump head (3) or in the cylindrical projection (11) of the pump head (3), and the fuel to be delivered is supplied to the working chamber (4) via flow ducts formed in the guide region (13) of the guide piece (1) and via the leakage chamber (10), wherein the guide sleeve (7) serves as a filling valve.

8. High-pressure pump according to one of Claims 1 to 7, **characterized in that** a metering unit for regulating the pump delivery rate is provided in the inlet path.

## Revendications

1. Pompe à haute pression pour un dispositif d'injection de carburant d'un moteur à combustion interne comprenant un piston de pompe (2) guidé axialement dans une pièce de guidage (1) et une tête de pompe (3), la pièce de guidage (1), le piston de pompe (2) et la tête de pompe (3) délimitant un espace de travail (4) qui est en liaison avec une entrée (5) et/ou une sortie (6) pour le carburant à refouler, le piston de pompe (2) étant en outre guidé dans une douille de guidage (7) qui est disposée dans l'espace de travail (4) de telle sorte que la pression de travail régnant dans l'espace de travail (4) lors du fonctionnement de la pompe s'applique à la surface périphérique extérieure et à la surface frontale tournée vers la tête de pompe (3) de la douille de guidage (7), **caractérisée en ce que** la douille de guidage (7) s'applique avec une surface frontale contre un fond de la pièce de guidage (1) et **en ce qu'**entre la surface frontale tournée vers la pièce de guidage (1) de la douille de guidage (7) et la pièce de guidage (1) est réalisé un espace de fuite (10).

2. Pompe à haute pression selon la revendication 1, **caractérisée en ce que** la surface frontale tournée vers la tête de pompe (3) de la douille de guidage (7) est en outre sollicitée par la force de ressort d'un ressort (8).

3. Pompe à haute pression selon la revendication 1 ou 2, **caractérisée en ce que** la surface frontale tournée vers la pièce de guidage (1) de la douille de guidage (7) est pourvue d'une arête d'attaque (9) qui forme une arête d'étanchéité circulaire ou annulaire s'appliquant contre la pièce de guidage (1).

4. Pompe à haute pression selon l'une quelconque des revendications 1 à 3, **caractérisée en ce que** la tête de pompe (3) présente une saillie (11) de forme cylindrique pénétrant dans l'espace de travail (4), sur la surface périphérique extérieure de laquelle s'applique la pression de travail régnant dans l'espace de travail (4) lors du fonctionnement de la pompe.

5. Pompe à haute pression selon la revendication 4, **caractérisée en ce que** l'entrée (5) et/ou la sortie (6) pour le carburant à refouler est disposée dans la saillie (11) de forme cylindrique de la tête de pompe (3).

6. Pompe à haute pression selon l'une quelconque des revendications 1 à 5, **caractérisée en ce que** seulement la sortie (6) est disposée dans la tête de pompe (3) ou dans la saillie (11) de forme cylindrique de la tête de pompe (3), et le carburant à refouler est acheminé à l'espace de travail (4) par le biais d'un alésage (12) dans la pièce de guidage (1) et par le biais de l'espace de fuite (10), la douille de guidage (7) servant de soupape de remplissage.

7. Pompe à haute pression selon l'une quelconque des revendications 1 à 5, **caractérisée en ce que** seulement la sortie (6) est disposée dans la tête de pompe (3) ou dans la saillie (11) de forme cylindrique de la tête de pompe (3) et le carburant à refouler est acheminé à l'espace de travail (4) par le biais de canaux d'écoulement réalisés dans la région de guidage (13) de la pièce de guidage (1) et par le biais de l'espace de fuite (10), la douille de guidage (7) servant de soupape de remplissage.

8. Pompe à haute pression selon l'une quelconque des revendications 1 à 7, **caractérisée en ce que** dans le chemin d'alimentation est prévue une unité de dosage pour la régulation de la quantité de refoulement de la pompe.
